# EUROPÄISCHE PATENTSCHRIFT

(11) **EP 0 432 579 B1**
(45) Veröffentlichungstag und Bekanntmachung des Hinweises auf die Patenterteilung: **05.10.1994**
(21) Anmeldenummer: 90122786.8
(22) Anmeldetag: 07.12.1990
(51) Int. Cl.: B24B 53/06, B24B 53/085

(54) **Verfahren und Vorrichtung zum Schleifen eines Innengewindes**
Method and apparatus for grinding an internal thread
Procédé et dispositif pour meuler un filetage intérieur

(30) Priorität: 15.12.1989 DE 3941439
(43) Veröffentlichungstag der Anmeldung: 19.06.1991
(73) Patentinhaber: Buderus Schleiftechnik GmbH, D-35607 Asslar (DE)
(72) Erfinder: Schreiber, Jürgen, W-6330 Wetzlar (DE)

(56) Entgegenhaltungen:
- DE-A- 3 127 376
- FR-A- 408 137
- GB-A- 2 192 574
- GB-A- 2 220 156
- US-A- 4 274 231
- WERKSTATTSTECHNIK, ZEITSCHRIFT FUR INDUSTRIELLE FERTIGUNG. vol. 79, no. 8, 01August 1989, BERLIN DE Seiten 419 - 422; P.LÜTJENS: "Profilschleifen aufmodernen CNC-Flachschleifmaschinen"

## Beschreibung

Die Erfindung betrifft ein Verfahren zum Schleifen eines Innengewindes mit korrigiertem Schleifsteigungswinkel des Schleifdornes bzw. Schleifspindel und profilierter Schleifscheibe. Das Schleifen eines Innengewindes wird in der Regel so vorgenommen, daß die Schleifscheibe mit der Schleifspindel bzw. Dorn auf einen Schleifwinkel gegenüber der Längsachse des zu schleifenden Werkstückes eingestellt ist, welcher dem Steigungswinkel des zu schleifenden Innengewindes entspricht. Zum Abrichten der Schleifscheibe dient dabei ein Radienabrichtgerät mit einer Diamantprofilrolle. Damit das Profit der Diamantprofilrolle exakt auf die Schleifscheibe übertragen wird, verlaufen die Diamantrollenachse und die Schleifscheibenachse beim Abrichten paralell zueinander.
Dies hat zwei Nachteile:
a) Für jedes Gewindeprofil ist eine entsprechend profilierte Abrichtrolle notwendig, und
b) es können nur Werkstücke bestimmter Dimension geschliffen werden, weil der Schleifdorn infolge seiner Winkelstellung gegenüber der Längsachse des Werkstückes nur bis zu einer bestimmten Länge in das Innere des Werkstückes eingefahren werden kann.
   Durch eine vom Gewindeprofil abweichende Profilierung der Schleifscheibe ist es dabei möglich, den Schleifdorn weiter in das Werkstück einzuführen, weil mit dem abgewandelten Schleifscheibenprofil die Winkelstellung des Schleifdornes verändert werden kann.
   Die DE-OS 34 38 661 beschreibt eine Vorrichtung, mit welcher die Schleifscheibe entsprechend der verringerten Winkelstellung des Schleifdornes exakt profiliert werden kann.

Eine solche Abrichtform, wie sie dort beschrieben ist, ermöglicht zwar eine exakte Profilierung der Schleifscheibe, ist aber aufwendig, weil für die unterschiedlichen Grundprofilformen der Gewinde jeweils eine Grundform hergestellt werden muß.

Eine ähnliche Methode ist auch in der DE-OS 36 24 472 beschrieben, wobei die Abrichtform eine Diamantprofilrolle sein soll. Das Verfahren ist aber prinzipiell dem der DE-OS 34 38 661 gleich, denn für die unterschiedlichen Grundprofilformen müssen die entsprechenden Diamantprofilrollen vorhanden sein.

Der Erfindung liegt die Aufgabe zugrunde, auf einfache Weise mit einer Universal-Abrichtrolle das Profil der Schleifscheibe gegenüber dem Gewindeprofil so zu variieren, daß ein optimaler Einsatz des Schleifdornes möglich ist.

Der Erfindung liegt die Aufgabe zugrunde, die Schleifspindel/Dorn mit der Schleifscheibe möglichst weit in die zu schleifende Bohrung des Werkstückes und dem günstigsten Winkel einfahren zu können, das jeweils benötigte Profil der Schleifscheibe aber mit einer Universal-Abrichtrolle abzurichten. Zur Lösung dieser Aufgabe werden die im Patentanspruch 1 angegebenen Maßnahmen vorgeschlagen.

Mit Hilfe eines einmal erstellen Rechenprogrammes ist es auf diese Weise möglich, mit einer Universal-Abrichtrolle das Schleifprofil der Schleifscheibe so abzurichten, daß je nach Gewindedurchmesser, Steigung und Gewindelänge mit dem optimalen korrigierten Schleifsteigungswinkel geschliffen werden kann, ohne daß komplizierte Maßnahmen zur Profilanpassung vorgenommen werden müssen.

Anhand der Zeichnung wird die Erfindung an einem Beispiel erläutert. Es zeigen
- Fig. 1: Begrenzung der Möglichkeit des Schleifens mit einem Schleifsteigungswinkel, welcher dem Steigungswinkel des Gewindes entspricht.
- Fig. 2: Die Möglichkeit längere Gewinde schleifen zu können mit korrigiertem Schleifscheibenprofil und entsprechend verringertem Schleifsteiungswinkel.
- Fig. 3: Prinzip einer Schwenkeinrichtung
- Fig. 4: Das Zusammenwirken von Universal-Abrichtrolle und Schleifscheibe beim Abrichten
Der Schleifdorn 1 mit der Schleifscheibe 2 wird bei einem Schleifscheibenprofil, welches dem negativen Profil des zu schleifenden Gewindes entspricht, unter dem Schleifsteigungswinkel β zur Gewindeachse des Werkstückes 3 durch das Werkstück geführt. Wie Fig. 1 zeigt, ist dies aber nur bis zu einer bestimmten Länge möglich, denn der Schleifdorn 2 hat nach einer gewissen Einführlänge keinen freien Spielraum mehr, er stößt bei 4 an das Werkstück an.
Bei Verringerung des Schleifsteigungswinkels β können zwar längere Gewinde oder Gewinde höherer Steigung geschliffen werden, aber das Schleifscheibenprofil muß dem Schleifsteigungswinkel β entsprechend geändert werden, um dasselbe Gewindeprofil zu erzielen. Fig. 2 veranschaulicht die Zusammenhänge schematisch. Es besteht somit ein enger Zusammenhang zwischen Steigungswinkel α des Gewindes, der Gewindelänge und dem Gewindedurchmesser einerseits und dem möglichen Schleifsteigungswinkel, der Schleifspindeldicke und dem Profil der Schleifscheibe andererseits. Diese Zusamenhänge können in einem Rechenprogramm so miteinander verknüpft werden, daß sich für den jeweiligen Fall der optimal mögliche Schleifsteigungswinkel mit dem zugehörigen Schleifscheibenprofil für ein bestimmtes Gewindeprofil ergibt.
Ein solches Rechenprogramm kann zur Steuerung einer Schwenkeinrichtung und der dazugehörigen Maschinenachsen X - Z benutzt werden. Die Schwenkeinrichtung trägt die Schleifspindel mit der Schleifscheibe wie Fig. 3 zeigt. Die Schwenkeinrichtung besteht aus dem Schleifspindelträger 6, welcher in einer Kreisbahnebene 7 gelagert ist. Der Radius R der Kreisbahnebene und Ihre Lage entspricht dem Abstand zum Schleifscheibenmittelpunkt.

Über eine Verstellvorrichtung, welche aus einer kardanisch aufgehängten Kugelrollspindel 8 und einem Servomotor 9 besteht, kann die Lage der Schleifspindelachse 1 verändert werden. Die Verstellvorrichtung und damit die Größe der Veränderung der Achslage wird über ein Rechenprogramm festgelegt und gesteuert. Über dieses Rechenprogramm wird für ein gegebenes Werkstück und Gewinde der optimale Schleifsteigunswinkel nebst zugehörigem Profil der Schleifscheibe ermittelt und
a) die Schwenkeinrichtung beim Innengewindeschleifen in Winkelstellung und beim Abrichten zurück in die horizontale Lage, sowie
b) beim Abrichten der Bewegungsweg der Schleifschlitten innerhalb der X - Z Koordinaten

gesteuert.

Bei einer Universal-Diamantabrichtrolle kann die Schleifscheibe an der in waagerechter Lage verbleibenden Abrichtrolle vorbeigeführt werden, wobei der Weg durch das Rechenprogramm so gesteuert wird, daß das richtige Profil erzeugt wird. In Fig. 4 ist dies schematisch dargestellt. Der Schleifdorn 1 mit der Schleifscheibe 2 wird an der Universal-Diamant-Abrichtrolle durch Steuerung der Schleifschlitten in X - Z Richtung auf einem Weg vorbeigeführt, welcher dem korrigierten Schleifscheibenprofil entspricht. Gezeigt ist die Ausgangsstellung und strichpunktiert die Endstellung der Schleifscheibe nach dem Abrichtvorgang. Die Abrichtrolle 10 hält dabei den Standort unverändert ein.

## Patentansprüche

1. Verfahren zum Schleifen eines Innengewindes mittels einer auf einem Schleifdorn (1) angebrachten Schleifscheibe (2), wobei das Schleifen bei einem Schleifsteigungswinkel der Schleifspindel erfolgt, welcher kleiner als der Steigungswinkel des zu schleifenden Gewindes ist, und beim Abrichten der Schleifscheibe (2) eine Profilkorrektur vorgenommen wird,
dadurch gekennzeichnet, daß
a) der Schleifdorn (1) mit der Schleifscheibe (2) auf einer Schwenkeinrichtung montiert ist, deren Verstellmechanismus für die Änderung der Schleifspindelachslage über ein den optimalen Schleifsteigungswinkel und das zugehörige Schleifscheibenprofil ermittelndes Rechenprogramm steuerbar ist, wobei
b) die Formgebung des Schleifscheibenprofils mit einer in un veränderlichem Standort verbleibenden Universal-Abrichtrolle unter einen durch das Rechenprogramm bestimmten Bewegungsweg der ebenfalls horizontalen Schleifspindel innerhalb der Maschinenachsen X und Z erfolgt, und
c) das Schleifen des Innengewindes anschließend mit dem korrigierten Schleifsteigungswinkel und der entsprechend profilierten Schleifscheibe vorgenommen wird.

2. Verfahren zum Schleifen eines Innengewindes nach Anspruch 1,
dadurch gekennzeichnet,
daß ein Schleifspindelträger (6) in einer Kreisbahnebene (7) gelagert und geführt wird, wobei der Radius (R) der Kreisbahnebene (7) sowie die Lage der Kreisbahnebene dem Abstand zum Schleifmittelpunkt entspricht, indem der Mittelpunkt der Kreisbahnebene mit der Schleifscheibenmitte zusammenfällt.

3. Verfahren zum Schleifen eines Innengewindes nach Anspruch 1 und/ oder 2,
dadurch gekennzeichnet,
daß der Schleifspindelträger (6) mittels einer kardanisch aufgehangenen Kugelrollspindel (8) über einen Servomotor (9) angetrieben wird.

## Claims

1. A method for grinding an internal thread by means of a grinding wheel (2) attached at a grinding mandrel (1), grinding being performed at a grinding inclination angle of the grinding spindle being smaller than the inclination angle of the thread to be ground, and a profile correction being performed when trimming-up the grinding wheel (3), characterized by that
(a) the grinding mandrel (1) is mounted, with the grinding wheel (2), on a pivoting device the adjustment mechanism of which is controllable for the modification of the axis position of the grinding spindle over a calculation programme determining the optimum grinding inclination angle and the respective grinding wheel profile,
(b) the shape of of the grinding wheel profile being given by an universal trimming roller at a movement path determined by the calculation programme of the also horizontal grinding spindle within the machine axes X and Z, and
(c) that grinding of the internal thread is then performed with the corrected grinding inclination angle and the correspondingly released grinding wheel.

2. A method for grinding an internal thread according to claim 1, characterized by that a grinding spindle carrier (6) is supported and guided in a circular plane (7), the radius (R) of the circular plane (7) as well as the position of the circular plane corresponding to the distance from the grinding centre, by that the centre of the circular plane coincides with the centre of the grinding wheel.

3. A method for grinding an internal thread according to claim 1 and/or 2, characterized by that the grinding wheel carrier (6) is driven by means of a Cardanic suspended ball roll spindle (8) over a servomotor (9).

## Revendications

1. Méthode pour le meulage d'un filet de vis intérieur au moyen d'une meule pour moulurer (2) fixée à une broche de meulage (1), le meulage étant effectué à une inclinaison de meulage de la broche porte-meule étant inférieure à l'inclinaison du filet de vis à meuler et une correction du profilé étant exécutée lors du taillage de la meule (3),
caractérisée en ce que
(a) la broche de meulage (1) avec la meule (2) est montée sur un dispositif pivotant, le mécanisme de réglage duquel est commandable pour la modification de la position de l'axe de la broche porte-meule par l'intermédiaire d'un programme de calculation déterminant l'inclinaison optimale du filet de vis et le profilé respectif de la meule,
(b) le façonnage du profilé de la meule étant effectué par un rouleau de taillage universel restant en position invariable sous une course de mouvement déterminée par le programme de calculation de la broche porte-meule aussi horizontale au-dedans des axes X et Z de la machine, et
(c) que le meulage du filet de vis intérieur est exécuté après avec l'inclinaison corrigée et la meule étant profilée correspondemment.

2. Méthode pour le meulage selon la revendication 1,
caractérisée en ce qu'un porteur-broche (6) est logé est guidé dans un plan de trajectoire circulaire (7), le rayon (R) du plan de trajectoire circulaire (7) aussi bien que la position du plan de trajectoire circulaire correspondant à la distance du centre de meulage, le centre du plan de trajectoire circulaire coïncidant avec le centre de la meule.

3. Méthode pour le meulage selon la revendication 1 et/ou 2,
caractérisée en ce que le porteur-broche (6) est entrainé au moyen d'une broche filetée à billes (8) suspendue à la Cardan par l'intermédiaire d'un servomoteur (9).
